# EUROPÄISCHE PATENTSCHRIFT

(11) **EP 1 151 192 B1**
(45) Veröffentlichungstag und Bekanntmachung des Hinweises auf die Patenterteilung: **10.08.2005**
(21) Anmeldenummer: 00987188.0
(22) Anmeldetag: 24.11.2000
(51) Int. Cl.: F02M 61/16, F02M 61/08, F02M 61/10

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 25.11.1999 DE 19956510
(43) Veröffentlichungstag der Anmeldung: 07.11.2001
(73) Patentinhaber: ROBERT BOSCH GMBH, 70442 Stuttgart (DE)
(72) Erfinder: HARNDORF, Horst, 71701 Schwieberdingen (DE)
(86) Internationale Anmeldenummer: PCT/DE2000/004184
(87) Internationale Veröffentlichungsnummer: WO 2001/038724

(56) Entgegenhaltungen:
- DE-A- 4 332 124
- DE-A- 19 623 211

## Beschreibung

### Stand der Technik

Die Erfindung geht von einem Kraftstoffeinspritzventil für Brennkraftmaschinen nach der Gattung des Patentanspruchs 1 aus. Ein derartiges aus DE 196 23 211 A1 bekanntes Kraftstoffeinspritzventil weist einen Ventilkörper auf, in dem in einer Bohrung ein kolbenförmiges, entgegen der Kraft einer Schließfeder axial bewegliches Ventilglied angeordnet ist. Am brennraumseitigen Ende geht das Ventilglied in einen Schließkopf über, der in der Bohrung geführt ist. Der Schließkopf taucht bei der nach außen gerichteten Öffnungshubbewegung des Ventilgliedes aus der Bohrung aus und eine am Schließkopf ausgebildete Steuerkante gibt wenigstens eine Einspritzöffnung frei. Es kann vorgesehen sein, daß mehrere Einspritzöffnungen vorgesehen sind, die durch die Steuerkante nacheinander aufgesteuert werden. Dadurch ergibt sich die Möglichkeit, durch eine Begrenzung des Öffnungshubs des Ventilgliedes auf einen Teilhub nur einen Teil der Einspritzöffnungen oder nur einen Teilquerschnitt einer Einspritzöffnung aufzusteuern und damit den gesamten wirksamen Einspritzquerschnitt abhängig vom Öffnungshub des Ventilgliedes zu steuern. Die Öffnungshubbewegung wird durch einen im Ventilkörper angeordneten Steuerkolben auf einen Teilhub beschränkt, dessen Stirnfläche einen hydraulischen Steuerraum begrenzt. Der Steuerraum ist mit Kraftstoff unter hohem Druck befüllbar und kann dadurch den Steuerkolben in axialer Richtung von einer ersten in eine zweite Hubposition verschieben, wodurch das Ventilglied entweder den Maximalhub oder nur einen Teilhub ausführt. Ein solcher hydraulisch verstellbarer Hubanschlag hat eine schwarz-weiß-Funktion, das heißt, er läßt keine Abstufungen zwischen den beiden Öffnungshüben zu. Dies schränkt die Steuermöglichkeit des Kraftstoffeinspritzvorgangs ein, so daß eine weitere Optimierung des Einspritzvorgangs erschwert wird.

Auch bei einem Kraftstoffeinspritzventil der nach innen öffnenden Bauart, wie es aus DE 197 29 843 A1 bekannt ist, kann es wünschenswert sein, zur genauen Dosierung einer Voreinspritzmenge einen Teilhub zur Verfügung zu haben, der sich nicht in einer schwarz-weiß-Funktion erschöpft, so daß ein optimaler Einspritzverlauf erreicht werden kann.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß zwischen der Schließfeder und dem geführten Abschnitt des Ventilgliedes ein kombiniert hydraulisch und Piezo-gesteuerter Hubanschlag ausgebildet ist, mit dem die Öffnungshubbewegung des Ventilgliedes auf jeden Wert zwischen dem maximalen Öffnungshub und dem Teilhub eingestellt werden kann. Durch die Kombination des hydraulisch verstellbaren Kolbens mit einem Piezo-Aktor ist es möglich, den hydraulischen Kolben nicht nur zwischen dem Maximalhub und dem Teilhub schalten zu lassen, sondern über bestromen des Piezo-Aktors zwischen dem Teilhub und jedem beliebigen Wert zwischen Teilhub und maximalem Öffnungshub des Ventilgliedes. Dadurch läßt sich in einem weiten Kennfeldbereich des Motors ein optimal angepaßter Öffnungshub des Ventilgliedes realisieren. Soll nur zwischen Teilhub und maximalem Öffnungshub geschaltet werden, so muß der Piezo-Aktor nicht bestromt werden, was energetisch vorteilhaft ist.
Neben der Verwendung des kombinierten hydraulischen und Piezo-gesteuerten Hubanschlags in einer nach außen öffnenden Vario-Düse ist es auch möglich, den Gegenstand der Erfindung bei einem nach innen öffnenden Kraftstoffeinspritzventil in derselben vorteilhaften Weise einzusetzen.
In einer vorteilhaften Ausgestaltung des Hubanschlags ist der Steuerkolben als Hohlzylinder ausgebildet, an dessen brennraumabgewandtem Ende der Piezo-Aktor angeordnet ist. Dadurch ist eine einfache Montagemöglichkeit des Steuerkolbens gegeben, da der Piezo-Aktor und der nicht Piezo-aktive Teil des Steuerkolbens separat eingebaut werden können. Bei einem derartig aufgebauten Steuerkolben kommt in einer weiteren vorteilhaften Ausgestaltung das Ventilglied bei der Öffnungshubbewegung nicht direkt am Piezo-Aktor zur Anlage, sondern unter Zwischenlage einer Zwischenscheibe. Dadurch ergibt sich ein geringerer Verschleiß am Piezo-Aktor und damit eine längere Lebensdauer des hydraulischen Hubanschlags. Darüber hinaus bietet die Zwischenscheibe die Möglichkeit, durch ein Austauschen dieser einfach und damit kostengünstig herzustellenden Zwischenscheibe den maximalen Öffnungshub über deren Dicke genau einzustellen.
In einer weiteren vorteilhaften Ausgestaltung wird der Steuerdruck zum Steuern des hydraulischen Hubanschlags einer Steuerleitung entnommen, die mit einem Hochdruckspeicherraum über ein Steuerventil verbunden ist. Die Steuerleitung ist darüber hinaus über ein weiteres Steuerventil mit dem weitgehend drucklosen Kraftstoffvorratstank verbunden, so daß über eine geeignete Ansteuerung der beiden Ventile eine Be- und Entlastung der Steuerleitung möglich ist, ohne daß eine weitere Kraftstoffhochdruckquelle benötigt wird.

Weitere Vorteile und vorteilhafte Ausgestaltungen des Gegenstandes der Erfindung sind der Beschreibung, der Zeichnung und den Ansprüchen entnehmbar.

### Zeichnung

Ein Ausführungsbeispiel des erfindungsgemäßen Kraftstoffeinspritzventils für Brennkraftmaschinen ist in der Zeichnung dargestellt und wird in der nachfolgenden Beschreibung näher erläutert. Es zeigt die
Figur 1 einen Längsschnitt durch ein Kraftstoffeinspritzventil,
Figur 2 eine vergrößerte Darstellung des in Figur 1 mit II bezeichneten Ausschnitts im Bereich des Schließkopfs,
Figur 3 eine vergrößerte Darstellung des in Figur 1 mit III bezeichneten Ausschnitts im Bereich des Hubanschlags,
Figur 4 den schematischen Aufbau des Kraftstoffzufuhrsystems für die Kraftstoffeinspritzung und zur Bereitstellung von Kraftstoffsteuerdruck für den hydraulisch verstellbaren Hubanschlag und
Figur 5 ein erfindungsgemäßes Kraftstoffeinspritzventil der nach innen öffnenden Bauart im Längsschnitt.

### Beschreibung des Ausführungsbeispiels

Die Figur 1 zeigt ein Kraftstoffeinspritzventil für Brennkraftmaschinen der nach außen öffnenden Bauart. In einem Ventilkörper 1, der mehrteilig aufgebaut sein kann, ist eine Bohrung 2 ausgebildet, in der ein kolbenförmiges, entgegen der Kraft einer Schließfeder 21 axial bewegliches Ventilglied 5 angeordnet ist. Das Ventilglied 5 ist in einem in Figur 1 oben gezeigten, brennraumabgewandten Abschnitt der Bohrung 2 geführt, während der brennraumzugewandte Abschnitt des Ventilgliedes 5, in Figur 1 unten, von einem Druckraum 11 umgeben ist, der über einen im Ventilkörper 1 ausgebildeten Zulaufkanal 3 mit einer Kraftstoffhochdruckquelle verbindbar ist. Das Ventilglied 5 geht brennraumseitig in einen im Durchmesser vergrößerten Schließkopf 10 über, der in einem im Durchmesser größeren Abschnitt der Bohrung 2 geführt ist.

In Figur 2 ist eine vergrößerte Darstellung des Schließkopfs 10 und des umgebenden Ventilkörpers 1 gezeigt. An der Außenwand des Schließkopfs 10 sind zwei Reihen von Einspritzöffnungen 13a und 13b angeordnet, wobei eine Reihe sämtliche Spritzlöcher umfaßt, die auf derselben Höhe des Schließkopfs angeordnet sind. Die Einspritzöffnungen 13a und 13b sind über Einspritzkanäle 12, die im Schließkopf 10 ausgebildet sind, mit dem Druckraum 11 verbunden. Im geschlossenen Zustand des Kraftstoffeinspritzventils kommt eine am Schließkopf 10 ausgebildete Ventildichtfläche 15 an der als Ventilsitzfläche 17 ausgebildeten Stirnseite des Ventilkörpers 1 zur Anlage und die Einspritzöffnungen 13a, 13b werden vom Ventilkörper 1 überdeckt. Durch den im Vergleich zum Ventilglied 5 größeren Durchmesser des Schließkopfs 10 ist am brennraumabgewandten Ende des Schließkopfs 10 eine Druckschulter 18 ausgebildet, die dem Kraftstoffdruck im Druckraum 11 ausgesetzt ist. Alternativ zu der in Figur 2 gezeigten Ausgestaltung kann es auch vorgesehen sein, daß mehr als zwei Reihen von axial zueinander versetzt angeordneten Einspritzöffnungen 13a,13b an der Außenmantelfläche des Schließkopfs 10 angeordnet sind. In einer weiteren Ausgestaltung kann es auch vorgesehen sein, daß an der Außenmantelfläche des Schließkopfs 10 nur eine Reihe von Einspritzöffnungen 13a,13b vorgesehen ist, deren Querschnitt bei der Öffnungshubbewegung des Ventilgliedes 5 ganz oder nur teilweise aufgesteuert wird.

Das Ventilglied 5 geht an seinem brennraumabgewandten Ende in einen Federstößel 24 über, der bis in einen im brennraumabgewandten Bereich des Ventilkörpers 1 ausgebildeten Federraum 20 ragt. Am brennraumabgewandten Ende des Federstößels 24 ist ein Federteller 23 ausgebildet, an dem sich die Schließfeder 21 mit ihrem brennraumabgewandten Ende abstützt. Der Federraum 20 ist über einen im Ventilkörper 1 ausgebildeten und in der Zeichnung nicht dargestellten Ablaufkanal mit einer Ablaufleitung verbunden, um das in den Federraum 20 eindringende Lecköl abzuführen.

Die Figur 3 zeigt eine vergrößerte Darstellung des verstellbaren Hubanschlags von Figur 1. Zwischen dem geführten Abschnitt des Ventilgliedes 5 und dem Federraum 20 ist eine im Durchmesser größere Führungsbohrung 6 ausgebildet. In der Führungsbohrung 6 ist ein mit dem Ventilkörper 1 verbundener Steueranschlag 31 angeordnet und ein axial in der Führungsbohrung 6 beweglicher Steuerkolben 30. Der Steueranschlag 31 ist an dem dem Federraum 20 fernen Ende der Führungsbohrung 6 angeordnet und als Hohlzylinder ausgebildet, dessen Innendurchmesser gestuft ausgebildet ist, wobei der Abschnitt mit dem größeren Innendurchmesser dem Federraum 20 zugewandt ist. Der Steuerkolben 30 ist ebenfalls als Hohlzylinder ausgebildet, wobei dieser im Außendurchmesser gestuft ausgebildet ist und der im Außendurchmesser kleinere Abschnitt dem Federraum 20 abgewandt ist. Der im Außendurchmesser kleinere Abschnitt des Steuerkolbens 30 taucht dabei in den im Innendurchmesser größeren Abschnitt des Steueranschlags 31 ein, wobei zwischen Steuerkolben 30 und Steueranschlag 31 ein Drosselspalt 45 ausgebildet ist. Die am Steuerkolben 30 brennraumseitig durch den gestuften Außendurchmesser ausgebildete äußere Ringstirnfläche 35 einerseits und der Steueranschlag 31 andererseits begrenzen einen Steuerraum 33, zu dem ein im Ventilkörper 1 ausgebildeter Steuerkanal 34 führt. Über den Drosselspalt 45 kann dabei nur wenig Kraftstoff vom Steuerraum 33 am Ventilglied 5 vorbei in den Federraum 20 abfließen. Der Steuerkolben 30 ist zweiteilig aufgebaut, wobei der dem Federraum 20 zugewandte, hohlzylinderförmige Abschnitt als Piezo-Aktor 26 ausgebildet ist und der andere Teil einen gestuft ausgebildeten Hydraulikkolben 27 bildet. Zur Bestromung des Piezo-Aktors 26 sind an diesem geeignete elektrische Kontakte angeordnet, die über eine in der Zeichnung nicht dargestellte elektrische Leitung mit einer geeigneten Spannungsquelle verbunden sind. Dabei kann die elektrische Leitung beispielsweise in einem separaten, im Ventilkörper 1 ausgebildeten Kanal geführt sein, oder durch den Federraum 20 und den in der Zeichnung nicht dargestellten Ablaufkanal des Federraums 20 nach außen geführt sein.

Dem Federraum 20 zugewandt ist am Piezo-Aktor 26 eine Stützscheibe 25 angeordnet, deren dem Federraum 20 zugewandte Stirnseite als Hubanschlagfläche 42 ausgebildet ist, die bei der auf den Federraum 20 zu gerichteten Hubbewegung des Steuerkolbens 30 an einer durch die Querschnittsverringerung von der Führungsbohrung 6 zum Federraum 20 gebildeten Steuerkolbenanschlag 43 zur Anlage kommt. Im Federraum 20 ist ein Federabstützring 22 angeordnet, an dem sich die Schließfeder 21 mit ihrem brennraumseitigen Ende abstützt. Der Federabstützring 22 ist dabei im Federraum 20 geführt und wird durch die Kraft der Schließfeder 21 gegen die Stützscheibe 25 gepreßt. Am Übergang des Ventilgliedes 5 zum Federstößel 24 ist am Ventilglied 5 ein umlaufender Ringbund 40 ausgebildet, dessen dem Brennraum zugewandte Ringstirnfläche als Anschlagfläche 41 ausgebildet ist. Bei der zum Brennraum gerichteten Öffnungshubbewegung des Ventilgliedes 5 kommt diese Anschlagfläche 41 an der an der Zwischenscheibe 25 ausgebildeten Hubanschlagfläche 42 zur Anlage, wodurch der Öffnungshub begrenzt wird.

In Figur 4 ist der Aufbau der Kraftstoff-Hochdruckversorgung schematisch dargestellt. Aus einem Kraftstoffvorratstank 50 wird Kraftstoff über eine Niederdruckleitung 51 einer Kraftstoffhochdruckpumpe 52 zugeführt. Die Kraftstoffhochdruckpumpe 52 fördert Kraftstoff unter hohem Druck durch eine Hochdruckleitung 53 in einen Hochdruckspeicherraum 55. Für jedes Kraftstoffeinspritzventil 101 der Brennkraftmaschine geht eine Kraftstoffzulaufleitung 60 vom Hochdruckspeicherraum 55 ab, die am Kraftstoffeinspritzventil 101 mit dem Zulaufkanal 3 verbunden ist. Hierbei ist zwischen Zulaufkanal 3 und Kraftstoffzulaufleitung 60 ein Zumeßventil 67 angeordnet, mit dem die Verbindung vom Hochdruckspeicherraum 55 zum Zulaufkanal 3 geöffnet oder verschlossen werden kann. Der Hochdruckspeicherraum 55 ist über ein Steuerventil 57 mit einer Steuerleitung 58 verbindbar. Da im Hochdruckspeicherraum 55 stets ein bestimmter Kraftstoffhochdruck gehalten wird, kann durch Öffnen des Steuerventils 57 Kraftstoff unter hohem Druck in die Steuerleitung 58 geleitet werden, wodurch sich der Druck in der Steuerleitung 58 dem im Hochdruckspeicherraum 55 angleicht. Jedes Kraftstoffeinspritzventil 101 ist über eine Steuerzulaufleitung 59, die mit dem Steuerkanal 34 im Ventilkörper 1 verbunden ist, mit der Steuerleitung 58 verbunden. Die Steuerleitung 58 ist über eine Ablaufleitung 63, in der ein Steuerventil 61 angeordnet ist, mit dem als Entlastungsraum dienenden Kraftstoffvorratstank 50 verbindbar. Durch Öffnen des Steuerventils 61 läßt sich der Druck in der Steuerleitung 58 jederzeit auf das Druckniveau des Kraftstoffvorratstanks 50 entlasten, das näherungsweise dem Atmosphärendruck entspricht. Das gesamte Kraftstoffeinspritzsystem wird von einem Steuergerät 65 gesteuert, das einen Rechner enthält, der durch die Meßwerte verschiedener, in der Zeichnung nicht dargestellter Sensoren die Kraftstoffhochdruckpumpe 52, die Steuerventile 61 und 57, die Zumeßventile 67 und die Bestromung des Piezo-Aktors 26 steuert.

Die Funktionsweise des in Figur 1 dargestellten Kraftstoffeinspritzventils ist wie folgt:
Zu Beginn des Einspritzvorgangs öffnet das Zumeßventil 67 die Verbindung von der Kraftstoffzulaufleitung 60 zum Zulaufkanal 3. Dadurch strömt Kraftstoff aus dem Hochdruckspeicherraum 55 durch die Kraftstoffzulaufleitung 60 und den Zulaufkanal 3 in den Druckraum 11. Der Kraftstoffdruck im Druckraum 11 steigt an, bis die resultierende Kraft in axialer Richtung auf die Druckschulter 18 größer ist als die Kraft der Schließfeder 21. Das Ventilglied 5 bewegt sich nach außen auf den Brennraum zu, wodurch die beiden Einspritzöffnungen 13a und 13b nacheinander aus der Bohrung 2 austauchen, wodurch der Druckraum 11 mit dem Brennraum verbunden wird und Kraftstoff in den Brennraum eingespritzt wird. Durch die nach außen gerichtete Öffnungshubbewegung des Ventilgliedes 5 bewegt sich auch der Ringbund 40 in Richtung Brennraum und damit die Anschlagfläche 41 auf die Hubanschlagfläche 42 zu. Ob das Ventilglied 5 den maximalen Hub h durchfährt oder nur einen Teilhub, hängt vom Zustand des Steuerkolbens 30 ab.

Die Funktionsweise des verstellbaren Hubanschlags ist wie folgt:
Im geschlossenen Zustand des Kraftstoffeinspritzventils, das heißt, wenn die Ventildichtfläche 15 an der Ventilsitzfläche 17 anliegt und wenn der Steuerraum 33 des hydraulischen Hubanschlags drucklos und der Piezo-Aktor 26 nicht bestromt ist, hat die Hubanschlagfläche 42 von der Anschlagfläche 41 des Ringbunds 40 einen axialen Abstand, der dem maximalen Öffnungshub h des Ventilgliedes 5 entspricht. Dieser Zustand ist in der Figur 3 in der linken Hälfte dargestellt. Ist der Steuerraum 33 ohne Kraftstoffdruck, so liegt die innere Ringstirnfläche 36 des Steuerkolbens 30 an der Sitzfläche 37 des Steueranschlags 31 an. Wird nun bei geöffnetem Steuerventil 57 und geschlossenem Steuerventil 61 Kraftstoff über den Steuerkanal 34 in den Steuerraum 33 eingeführt, so erhöht sich der Kraftstoffdruck im Steuerraum 33, bis die resultierende Kraft auf die äußere Ringstirnfläche 35 größer als die Kraft der Schließfeder 21 ist. Der Steuerkolben 30 bewegt sich auf den Federraum 20 zu, bis er nach Durchfahren des Steuerhubs s mit der Hubanschlagfläche 42 an dem Steuerkolbenanschlag 43 zur Anlage kommt. Dieser Zustand ist in der Figur 3 in der rechten Hälfte dargestellt. Der Steuerhub s ist dabei kleiner als der maximale Öffnungshub h. Bei der Öffnungshubbewegung des Ventilgliedes 5 kommt die Anschlagfläche 41 nach durchfahren des Hubes h-s an der Hubanschlagfläche 42 zur Anlage. Der Steuerhub s beträgt etwa 30 bis 70 % des maximalen Öffnungshubes h, so daß durch Druckbeaufschlagung des Steuerraums 33 und die dadurch bewirkte Hubbewegung des Steuerkolbens 30 die Öffnungshubbewegung des Ventilgliedes 5 auf 70 bis 30 % des maximalen Öffnungshubes h beschränkt wird. Soll das Ventilglied 5 wieder den maximalen Öffnungshub h durchfahren, wird der Druck im Steuerraum 33 reduziert, indem die Steuerleitung 58 bei geschlossenem Steuerventil 57 über das Steuerventil 61 und die Ablaufleitung 63 in den Kraftstoffvorratstank 50 entlastet wird. Übersteigt die Kraft der Schließfeder 21 die Kraft des Kraftstoffdrucks auf die innere Ringstirnfläche 36 des Steuerraums 33, so wird der Steuerkolben 30 von der Schließfeder 21 zum Brennraum hin gepreßt, bis die innere Ringstirnfläche 36 an der Sitzfläche 37 anliegt. Soll die Hubanschlagfläche 42 nur einen Teil des Steuerhubs s durchfahren, wird der Piezo-Aktor 26 bestromt. Durch die Längenänderung des Piezo-Aktors 26 aufgrund der angelegten Spannung kann die Hubanschlagfläche 42 stufenlos auf jeden beliebigen Teil des Steuerhubs s angehoben werden. Die maximal mögliche Längenänderung des Piezo-Aktors 26 entspricht dabei beispielsweise in etwa dem Steuerhub s.

In Figur 5 ist ein erfindungsgemäßes Kraftstoffeinspritzventil der nach innen öffnenden Bauart im Längsschnitt dargestellt. In einem Ventilkörper 80 ist eine als Sackbohrung ausgeführte Bohrung 90 angeordnet, deren Bodenfläche dem Brennraum zugewandt ist. An der Bodenfläche ist ein konischer Ventilsitz 83 ausgebildet und wenigstens eine Einspritzöffnung 92, die die Bohrung 90 mit dem Brennraum verbindet. Der Ventilkörper 80 ist mittels einer Spannmutter 98 unter Zwischenlage einer Zwischenscheibe 94 gegen einen Ventilhaltekörper 96 verspannt, der mehrteilig aufgebaut sein kann.
In der Bohrung 90 ist ein kolbenförmiges, entgegen der Kraft einer Schließfeder 21 längsverschiebbares Ventilglied 100 angeordnet, das in einem brennraumabgewandten Abschnitt der Bohrung 90 dichtend geführt ist und zum Brennraum hin unter Bildung einer Druckschulter 88 in einen im Durchmesser kleineren Abschnitt übergeht. Am brennraumseitigen Ende ist am Ventilglied 100 eine Ventildichtfläche 81 ausgebildet, die mit dem Ventilsitz 83 zusammenwirkt und so die Einspritzöffnungen 92 durch die Längsbewegung des Ventilgliedes 100 öffnet und schließt. Die Druckschulter 88 ist in einem im Ventilkörper 80 ausgebildeten Druckraum 11 angeordnet, der sich dem Ventilsitz 83 zu in einen das Ventilglied 100 umgebenden Ringspalt fortsetzt und über einen im Ventilkörper 80 ausgebildeten Zulaufkanal 3 mit Kraftstoff befüllbar ist. Durch die hydraulische Kraft auf die Druckschulter 88 kann das Ventilglied 100 entgegen der Kraft der Schließfeder 21 in der Bohrung 90 bewegt werden, so daß die Einspritzöffnungen 92 aufgesteuert werden.
Am brennraumabgewandten Ende geht das Ventilglied 90 in einen Federteller 103 und daran anschließend in einen Federstößel 107 über, die beide in einem im Ventilhaltekörper 96 ausgebildeten Federraum 105 angeordnet sind. Der Federraum 105 ist im Durchmesser gestuft ausgebildet und vergrößert sich zum brennraumabgewandten Ende unter Bildung einer als Ringabsatzes ausgebildeten Steuerkolben-Anschlagfläche 43.

Am brennraumabgewandten Ende des Federraums 105 ist ein kombinierter, hydraulisch- und Piezo-gesteuerter Hubanschlag angeordnet, wie er bereits weiter oben bei der Beschreibung des nach außen öffnenden Kraftstoffeinspritzventils der Figur 1 und Figur 3 beschrieben ist, so daß an dieser Stelle nur auf einige Details eingegangen wird. Der Steuerkolben 30 ist brennraumzugewandt zum Steueranschlag 31 angeordnet, und zwischen seiner dem Brennraum zugewandten Stirnseite und dem Federteller 103 ist die den Federstößel 107 umgebende Schließfeder 21 angeordnet, die das Ventilglied 100 mit der Ventildichtfläche 81 gegen den Ventilsitz 83 preßt. Das Ventilglied 100 weist an seinem brennraumabgewandten Ende eine Anschlagfläche 109 auf, die durch die Öffnungshubbewegung des Ventilgliedes 100 vom Brennraum weg am Steuerkolben 30 zur Anlage kommt. Bei Aktivierung des hydraulischen Anschlags oder des Piezo-Aktors bewegt sich der Steuerkolben 30 entgegen der Kraft der Schließfeder 21, wobei die Steuerkolben-Anschlagfläche 43 den maximalen Weg des Steuerkolbens 30 begrenzt. Dadurch verschiebt sich auch die am Steuerkolben 30 ausgebildete Hubanschlagfläche 42 und verringert so den maximal möglichen Öffnungshub des Ventilgliedes 100.

Alternativ zu dem in Figur 3 oder Figur 5 dargestellten hydraulischen Hubanschlag kann es auch vorgesehen sein, daß der gesamte Steuerkolben 30 als Piezo-Aktor ausgebildet ist. Dadurch entfällt die Verbindung des vorzugsweise aus Metall hergestellten Hydraulikkolbens 27 und des Piezo-Aktors 26. Weiter kann es auch vorgesehen sein, daß die Stützscheibe 25 entfällt und die Hubanschlagfläche 42 am Piezo-Aktor 26 ausgebildet ist.

In Figur 1, 3 und 5 ist zu beachten, daß der Piezo-Aktor 26 der Übersichtlichkeit halber nur schematisch dargestellt wurde. Die Größe, insbesondere die axiale Ausdehnung des Piezo-Aktors 26, muß entsprechend des jeweiligen Anwendungsfalls gewählt werden unter Berücksichtigung der geringen relativen Längenänderung des Piezo-Aktors.

## Patentansprüche

1. Kraftstoffeinspritzventil für Brennkraftmaschinen mit einem Ventilkörper (1,80), in dem in einer Bohrung (2,90) ein entgegen einer Schließkraft axial bewegliches, kolbenförmiges Ventilglied (5,100) angeordnet ist, das auf einem dem Brennraum abgewandten Abschnitt seiner Länge in der Bohrung (2) geführt ist und auf einem, vom geführten Abschnitt dem Brennraum zu angeordneten Abschnitt von einem im Ventilkörper (1,80) ausgebildeten Druckraum (11) umgeben ist, der mit einer Kraftstoffhochdruckquelle (55) verbindbar ist und in dem eine in Öffnungsrichtung wirkende Druckschulter (18) des Ventilgliedes (5,100) angeordnet ist, welches Ventilglied (5,100) mit seinem dem Brennraum zugewandten Endbereich wenigstens eine Einspritzöffnung (13a,13b,92) steuert, die durch eine Öffnungshubbewegung des Ventilgliedes (5,100) entgegen der Schießkraft ganz oder teilweise aufsteuerbar und damit mit dem Druckraum (11) verbindbar ist, und mit einem den maximalen Öffnungshub des Ventilgliedes (5,100) begrenzenden, axial beweglichen Steuerkolben (30), dessen eine Stirnfläche als Hubanschlagfläche (42) zur Begrenzung der Öffnungshubbewegung des Ventilgliedes (5,100) dient und dessen andere Ringstirnfläche (35) einen mit einer Kraftstoffhochdruckquelle verbindbaren Steuerraum (33) begrenzt, **dadurch gekennzeichnet, daß** der Steuerkolben (30) zumindest zu einem Teil als Piezo-Aktor (26) ausgebildet ist.

2. Kraftstoffeinspritzventil nach Anspruch 1, **dadurch gekennzeichnet, daß** am Ventilglied (5,100) eine Anschlagfläche (41,109) ausgebildet ist, die bei der Öffnungshubbewegung an der Hubanschlagfläche (42) zur Anlage kommt.

3. Kraftstoffeinspritzventil nach Anspruch 2, **dadurch gekennzeichnet, daß** der Steuerkolben (30) als Hohlzylinder ausgebildet ist, der koaxial zum Ventilglied (5,100) angeordnet ist und in einer Führungsbohrung (6) geführt ist.

4. Kraftstoffeinspritzventil nach Anspruch 3, **dadurch gekennzeichnet, daß** der Steuerkolben (30) als Stufenkolben ausgebildet ist, dessen der Anschlagfläche (41,109) zugewandte Stirnfläche als Hubanschlagfläche (42) ausgebildet ist und dessen durch den Querschnittübergang ausgebildete, der Hubanschlagfläche (42) abgewandte Ringstirnfläche (35) den Steuerraum (33) begrenzt.

5. Kraftstoffeinspritzventil nach Anspruch 4, **dadurch gekennzeichnet, daß** der Piezo-Aktor (26) hohlzylinderförmig ausgebildet ist und koaxial zum Ventilglied (5,100) angeordnet ist.

6. Kraftstoffeinspritzventil nach Anspruch 5, **dadurch gekennzeichnet, daß** der Steuerkolben (30) zum Teil als Piezo-Aktor (26) ausgebildet ist und der Piezo-Aktor (26) der Anschlagfläche (41,109) des Ventilgliedes (5,100) zugewandt angeordnet ist.

7. Kraftstoffeinspritzventil nach Anspruch 5, **dadurch gekennzeichnet, daß** an der der Anschlagfläche (41,109) des Ventilgliedes (5,100) zugewandten Stirnseite des Steuerkolbens (30) eine Stützscheibe (25) angeordnet ist, an der die Hubanschlagfläche (42) ausgebildet ist.

8. Kraftstoffeinspritzventil nach Anspruch 1, **dadurch gekennzeichnet, daß** die Schließkraft durch wenigstens eine in einem Federraum (20,105) angeordnete Schließfeder (21) aufgebracht wird.

9. Kraftstoffeinspritzventil nach Anspruch 8, **dadurch gekennzeichnet, daß** am Übergang der Führungsbohrung (6) zum Federraum (20,105) eine als Ringstirnfläche ausgebildete Steuerkolben-Anschlagfläche (43) angeordnet ist, die die axiale Bewegung des Steuerkolbens (30) in Richtung auf die am Ventilglied (5,100) ausgebildete Anschlagfläche (41,109) begrenzt.

10. Kraftstoffeinspritzventil nach einem der vorstehenden Ansprüche, **dadurch gekennzeichnet, daß** das Ventilglied (5) zur Aufsteuerung der Einspritzöffnungen (13a,13b) eine nach außen, auf den Brennraum zu gerichtete Öffnungshubbewegung ausführt.

11. Kraftstoffeinspritzventil nach Anspruch 10, **dadurch gekennzeichnet, daß** am Ventilglied (5) ein Ringbund (40) ausgebildet ist, dessen brennraumzugewandte Ringstirnfläche als Anschlagfläche (41) ausgebildet ist, die mit der Hubanschlagfläche (42) des Steuerkolbens (30) zusammenwirkt.

12. Kraftstoffeinspritzventil nach Anspruch 11, **dadurch gekennzeichnet, daß** die Schließfeder (21) zumindest mittelbar an der brennraumabgewandten Stirnfläche des Steuerkolbens (30) anliegt, so daß die Schließfeder (21) dem Hub des Steuerkolbens (30) entgegenwirkt.

13. Kraftstoffeinspritzventil nach einem der vorstehenden Ansprüche, **dadurch gekennzeichnet, daß** der Steuerraum (33) über ein Steuerventil (57) mit der Kraftstoffhochdruckquelle (55) verbindbar ist.

14. Kraftstoffeinspritzventil nach Anspruch 13, **dadurch gekennzeichnet, daß** der Steuerraum (33) über ein Steuerventil (61) mit einem Entlastungsraum (50) verbindbar ist.

15. Kraftstoffeinspritzventil nach Anspruch 13, **dadurch gekennzeichnet, daß** die Kraftstoffhochdruckquelle als Hochdruckspeicherraum (55) ausgebildet ist.

## Claims

1. Fuel injection valve for internal combustion engines, with a valve body (1, 80), in which is arranged in a bore (2, 90) a piston-shaped valve member (5, 100) which is axially movable counter to the closing force and which, on a portion of its length facing away from the combustion space, is guided in the bore (2) and, on a portion arranged from the guided portion towards the combustion space, is surrounded by a pressure space (11) which is formed in the valve body (1, 80) and is connectable to a high-pressure fuel source (55) and in which is arranged a pressure shoulder (18) of the valve member (5, 100), the said pressure shoulder acting in the opening direction, which valve member (5, 100) controls, by means of its end region facing the combustion space, at least one injection orifice (13a, 13b, 92) which, as a result of an opening-stroke movement of the valve member (5, 100) counter to the closing force, can be opened completely or partially and can consequently be connected to the pressure space (11), and with an axially movable control piston (30) which limits the maximum opening stroke of the valve member (5, 100) and one end face of which serves as a stroke stop face (42) for limiting the opening-stroke movement of the valve member (5, 100) and the other annual end face (35) of which delimits a control space (33) connectable to a high-pressure fuel source, **characterized in that** the control piston (30) is designed at least partially as a piezoelectric actuator (26).

2. Fuel injection valve according to Claim 1, **characterized in that** the valve member (5, 100) has formed on it a stop face (41, 109) which comes to bear on this stroke stop face (42) during the opening-stroke movement.

3. Fuel injection valve according to Claim 2, **characterized in that** the control piston (30) is designed as a hollow cylinder which is arranged coaxially with respect to the valve member (5, 100) and which is guided in a guide bore (6).

4. Fuel injection valve according to Claim 3, **characterized in that** the control piston (30) is designed as a stepped piston, of which the end face facing the stop face (41, 109) is designed as a stroke stop face (42) and of which the annular end face (35) formed by means of the cross-sectional transition and facing away from the stroke stop face (42) delimits the control space (33).

5. Fuel injection valve according to Claim 4, **characterized in that** the piezoelectric actuator (26) has a hollow-cylindrical design and is arranged coaxially with respect to the valve member (5, 100).

6. Fuel injection valve according to Claim 5, **characterized in that** the control piston (30) is designed partially as a piezoelectric actuator (26), and the piezeoelectric actuator (26) is arranged so as to face the stop face (41, 109) of the valve member (5, 100).

7. Fuel injection valve according to Claim 5, **characterized in that**, on that end face of the control piston (30) which faces the stop face (41, 109) of the valve member (5, 100), a supporting disc (25) is arranged, on which the stroke stop face (42) is formed.

8. Fuel injection valve according to Claim 1, **characterized in that** the closing force is applied by at least one closing spring (21) arranged in a spring space (20, 105).

9. Fuel injection valve according to Claim 8, **characterized in that**, at the transition of the guide bore (6) to the spring space (20, 105), a control-piston stop face (43) designed as an annular end face is arranged, which limits the axial movement of the control piston (30) in the direction of the stop face (41, 109) formed on the valve member (5, 100).

10. Fuel injection valve according to one of the preceding claims, **characterized in that**, in order to open the injection orifices (13a, 13b), the valve member (5) executes an opening-stroke movement directed outwards towards the combustion space.

11. Fuel injection valve according to Claim 10, **characterized in that** the valve member (5) has formed on it an annular collar (40), of which the annual end face facing the combustion space is designed as a stop face (41) which cooperates with the stroke stop face (42) of the control piston (30).

12. Fuel injection valve according to Claim 11, **characterized in that** the closing spring (21) bears at least indirectly against that end face of the control piston (30) which faces away from the combustion space, so that the closing spring (21) counteracts the stroke of the control piston (30).

13. Fuel injection valve according to one of the preceding claims, **characterized in that** the control space (33) can be connected to the high-pressure fuel source (55) via a control valve (57).

14. Fuel injection valve according to Claim 13, **characterized in that** the control space (33) can be connected to a relief space (50) via a control valve (61).

15. Fuel injection valve according to Claim 13, **characterized in that** the high-pressure fuel source is designed as a high-pressure accumulator space (55).

## Revendications

1. Injecteur de carburant pour des moteurs à combustion interne, dans lequel :
- un corps d'injecteur (1, 80), présente un alésage (2, 90) dans lequel peut coulisser axialement contre une force de fermeture, un organe de soupape (5, 100) en forme de piston qui, sur une partie de sa longueur éloignée de la chambre de combustion, est guidé dans l'alésage (2) et qui, sur une partie allant de la partie guidée à la chambre de combustion, est entouré par une chambre de pression (11) réalisée dans le corps d'injecteur (1, 80),
- la chambre de pression (11) peut être reliée à une source de carburant sous haute pression (55) et dans cette chambre se trouve, agissant dans le sens d'ouverture, un épaulement de pression (18) situé sur l'organe de soupape (5, 100) qui commande, par sa zone d'extrémité située du côté de la chambre de combustion, au moins un orifice d'injection (13a, 13b, 92) qui peut être ouvert sur commande, totalement ou partiellement, par un mouvement d'ouverture de l'organe de soupape (5, 100) contre la force de fermeture, et se trouver ainsi relié à la chambre de pression (11),
- un piston de commande (30), mobile axialement et délimitant la course maximale d'ouverture de l'organe de soupape (5, 100), présente une surface frontale servant de butée de course (42) pour limiter le mouvement d'ouverture de l'organe de soupape (5, 100), tandis que son autre face frontale annulaire (35) délimite une chambre de commande (33) qui peut être reliée à une source de carburant sous haute pression,
**caractérisé en ce que**
le piston de commande (30) est au moins pour une partie constitué par un actionneur piézo-électrique (26).

2. Injecteur de carburant selon la revendication 1,
**caractérisé en ce que**
sur l'organe de soupape (5, 100) se trouve une portée de butée (41, 109) qui, lors du mouvement d'ouverture, vient s'appliquer sur la surface de butée de course (42).

3. Injecteur de carburant selon la revendication 2
**caractérisé en ce que**
le piston de commande (30) est un cylindre creux, coaxial à l'organe de soupape (5, 100) et se déplaçant dans un alésage de guidage (6).

4. Injecteur de carburant selon la revendication 3
**caractérisé en ce que**
le piston de commande (30) est un piston étagé dont la face frontale située du côté de la portée de butée (41, 109), constitue butée de course (42), tandis que sa face frontale annulaire (35) constituée par la transition de section et éloignée de la surface de butée de course (42), délimite la chambre de commande (33).

5. Injecteur de carburant selon la revendication 4,
**caractérisé en ce que**
l'actionneur piézo-électrique (26) a la forme d'un cylindre creux coaxial à l'organe de soupape (5, 100).

6. Injecteur de carburant selon la revendication 5,
**caractérisé en ce que**
le piston de commande (30) est constitué en partie par un actionneur piézo-électrique (26), qui est monté en regard de la portée de butée (41, 109) de l'organe de soupape (5, 100).

7. Injecteur de carburant selon la revendication 1,
**caractérisé en ce que**
sur la face frontale du piston de commande (30) située du côté de la portée de butée (41, 109) de l'organe de soupape (5, 100), est montée une rondelle d'appui (25) sur laquelle est réalisée la surface de butée de course (42).

8. Injecteur de carburant selon la revendication 1,
**caractérisé en ce que**
la force de fermeture est fournie par au moins un ressort de fermeture (21) monté dans une chambre de ressort (20, 105).

9. Injecteur de carburant selon la revendication 8,
**caractérisé en ce qu'**
à la transition de l'alésage de guidage (6) à la chambre de ressort (20, 105) se trouve une portée de butée de piston de commande (43) ayant la forme d'une portée frontale annulaire qui limite le déplacement axial du piston de commande (30) en direction de la surface de butée (41, 109) réalisée sur l'organe de soupape (5, 100).

10. Injecteur de carburant selon une des revendications précédentes,
**caractérisé en ce que**
l'organe de soupape (5), pour commander les orifices d'injection (13a, 13b), effectue une course d'ouverture vers l'extérieur, en direction de la chambre de combustion.

11. Injecteur de carburant selon la revendication 10,
**caractérisé en ce que**
l'organe de soupape (5) présente un collet annulaire (40) dont la face frontale annulaire située du côté de la chambre de combustion constitue une portée de butée (41) coopérant avec la surface de butée de course (42) du piston de commande (30).

12. Injecteur de carburant selon la revendication 11,
**caractérisé en ce qu'**
le ressort de fermeture (20) est appliqué au moins indirectement sur la face frontale, éloignée de la chambre de combustion, du piston de commande (30), de sorte que le ressort de fermeture (21) s'oppose au déplacement du piston de commande (30).

13. Injecteur de carburant selon une des revendications précédentes,
**caractérisé en ce que**
une soupape de commande (57) relie la chambre de commande (33) à la source de carburant sous haute pression (55).

14. Injecteur de carburant selon la revendication 13,
**caractérisé en ce que**
une soupape de commande (61) relie la chambre de commande (33) à une chambre de décharge (50).

15. Injecteur de carburant selon la revendication 13,
**caractérisé en ce que**
la source de carburant sous haute pression est constituée par un réservoir sous haute pression (55).
